# FASCICULE DE BREVET EUROPEEN

(11) **EP 0 532 413 B1**
(45) Date de publication et mention de la délivrance du brevet: **10.07.1996**
(21) Numéro de dépôt: 92402465.6
(22) Date de dépôt: 09.09.1992
(51) Int. Cl.: H01R 4/24

(54) **Contact autodénudant**
Abisolierfreier Kontakt
Self-stripping contact

(30) Priorité: 12.09.1991 FR 9111268
(43) Date de publication de la demande: 17.03.1993
(73) Titulaire: ALCATEL CABLE INTERFACE, F-08330 Vrigne aux Bois (FR)
(72) Inventeur: Hezette, Daniel, F-08330 Vrigne Aux Bois (FR)
(74) Mandataire: Buffiere, Michelle

(56) Documents cités:
- WO-A-91/08599
- FR-A- 2 155 613
- GB-A- 2 168 858
- US-A- 4 333 700

## Description

La présente invention porte sur les contacts autodénudants de raccordement de conducteurs électriques isolés, sans dénudage préalable de ces conducteurs.

Ces contacts sont en tant que tels déjà connus. Ils sont du type à fourche autodénudante.

Un tel contact autodénudant est décrit notamment dans le document FR-A 2457 573. Il est à fourche autodénudante simple ou double et dans ce dernier cas de combinaisons variées possibles telles que tête bêche ou côte à côte.

Le contact à fourche autodénudante simple est formé par une pièce conductrice dans laquelle une fente définit les deux branches élastiques de la fourche. Il est en outre à entrée de conducteur isolé dans la fente, couplée à une extrémité de ladite fente par au moins un étage de sectionnement d'isolant et éventuellement ouverte sur l'un des bords de la pièce, et à trou d'élasticité des deux branches situé à l'autre extrémité de ladite fente, sur son fond. Le contact à fourche double côte à côte peut avoir l'une des branches de ses fourches qui leur est commune.

Selon ce document, l'écartement des deux branches de chaque fourche est obtenu soit par un écrasement local et le déplacement résultant de matière sur l'une des deux branches, soit par deux écrasements et les déplacements résultants de matière sur l'une et l'autre des deux branches. Cet écrasement ou les deux écrasements sont effectués près du ou des deux bords de la fente, entre son fond et l'étage de sectionnement d'isolant, par un poinçon de section circulaire. Ils donnent lieu à un bossage arrondi sur le bord de la seule branche concernée ou des deux branches, calibrant l'écartement des deux branches, notamment.

Dans le premier cas, l'écartement des deux branches n'est pas symétrique par rapport à l'axe de fourche. Cette disposition est gênante lorsque le fil conducteur à raccorder est amené dans l'axe de la fourche par un moyen de mise en place et de raccordement, tel qu'un poussoir notamment. Elle conduit à un effort d'insertion se trouvant augmenté.

Dans le deuxième cas, l'écartement des deux branches est théoriquement symétrique. Il ne l'est cependant pas parfaitement ou suffisamment, en pratique.

Dans les deux cas le poinçon utilisé est de faible dimension et est donc fragile.

Le document US-A-4 333 700 décrit également un contact autodénudant à deux bras élastiques, définis sur une lame conductrice, séparés par une fente et solidaires l'un de l'autre sur une partie de base de la lame. La fente est à bords non jointifs et se prolonge à l'opposé de la partie de base par une entrée de conducteur isolé et un étage de sectionnement d'isolant et de couplage de l'entrée à la fente. Les portions terminales des bras au-delà de la fente et les portions en vis-à-vis sur la longueur de la fente sont façonnées pour présenter une épaisseur réduite et mieux pénétrer à travers l'isolant du conducteur.

La réalisation d'un tel contact est relativement longue et délicate pour un contrôle rigoureux de l'ouverture de l'entrée de conducteur isolé, de l'étage de sectionnement d'isolant et de la fente sur leur longueur, ainsi que pour un contrôle aisé de l'épaisseur rendue réduite des portions concernées.

Le document FR-A-2 155 613 décrit un contact de même type, mais d'une part comportant trois bras et deux fentes entre eux, avec une entrée de conducteur isolé et un étage de sectionnement d'isolant prolongeant chaque fente, et d'autre part comportant un embouti sur les portions des bras situées le long de la seule partie terminale de chaque fente, du côté de la partie de base de solidarisation des bras. Chaque fente a ainsi son ouverture allant en s'élargissant depuis les emboutis jusqu'à l'extrémité opposée. L'étage de sectionnement est de même épaisseur que celle les bras, exception faite des portions embouties, ce qui peut poser un problème pour le sectionnement de l'isolant du conducteur.

La présente invention a pour but notamment d'éviter les inconvénients des contacts autodénudants connus décrits ci-avant.

Elle a pour objet un contact autodénudant constitué par une lame conductrice comportant au moins une fente, deux branches élastiques définies sur ladite lame, de part et d'autre de chaque fente, et une entrée de conducteur isolé couplée à une première extrémité de ladite fente, par un étage de sectionnement d'isolant, et présentant des portions d'épaisseur réduite prévues sur lesdites branches le long d'au moins une partie de ladite fente, caractérisé en ce que lesdites portions d'épaisseur réduite constituent un poinçonnage unique de refoulement de matière, sensiblement rectangulaire et réalisé simultanément sur les seules parties desdites deux branches élastiques situées de part et d'autre sensiblement de ladite première extrémité de ladite fente, mais prévu non attenant à ladite entrée de conducteur isolé, et en ce que lesdites branches de part et d'autre de chaque fente sont à bords rectilignes en vis-à-vis et en contact en pression sur l'axe de ladite fente, uniquement le long sensiblement de la dimension correspondante de ladite largeur dudit poinçonnage.

En outre, l'entrée de conducteur isolé, réalisée initialement par une découpe sensiblement en V, a son fond ouvert par ledit poinçonnage pour former ledit étage de sectionnement et définir un court passage axial allant en se rétrécissant depuis le fond dudit V d'entrée jusqu'au dit poinçonnage.

Les caractéristiques et avantages de la présente invention ressortiront de la description faite ci-après d'un exemple de réalisation et d'un outil d'exécution illustrés dans les dessins ci-annexés. Dans ces dessins :
- la figure 1 montre un contact autodénudant à fourche simple, selon l'invention,
- la figure 2 est une vue en coupe selon la ligne II-II de la figure 1,
- la figure 3 est une vue en perspective d'un poinçon utilisé selon l'invention.

Le contact autodénudant est réalisé dans une lame conductrice 1, présentant une fente 2. Cette fente 2 définit de part et d'autre d'elle sur la lame les deux branches élastiques 3 et 4 de la fourche autodénudante. Elle débouche à l'une de ses extrémités dans une entrée 5 de conducteur isolé à raccorder sans dénudage préalable dans la fente, cette entrée 5 étant dans l'exemple illustré dans la figure 1 ouverte sur l'un des petits bords de la lame. Elle débouche à son autre extrémité dans un trou 6 d'élasticité des branches 3 et 4, ce trou 6 étant de forme ovale et non ouvert sur l'un quelconque des bords de la lame. L'entrée 5 et le trou d'élasticité 6 ont leur axe aligné sur celui de la fente 2.

L'entrée 5 est obtenue en réalisant une découpe, en forme de V à base pouvant être tronquée ou non, dans le bout de la lame, avec l'ouverture de ce V formant un léger étranglement de rétention de conducteur isolé dans cette entrée. La fente 2 est par contre réalisée sans enlèvement de matière, avec ses bords initialement jointifs avant sa légère ouverture résultant de l'écartement des deux branches réalisé selon l'invention.

Ce contact comporte un poinçonnage unique de refoulement de matière, formant une empreinte rectangulaire 7 s'étendant en continu sur ses deux branches 3 et 4. Ce poinçonnage est réalisé simultanément sur les deux branches, mais uniquement sur leurs parties situées au niveau de la partie terminale de fente qui est proche de l'entrée 5. Ce poinçonnage 7 est situé sensiblement à l'extrémité de la fente, mais n'est cependant pas tout à fait attenant à la base tronquée du V de l'entrée 5.

Avantageusement, ce poinçonnage unique rectangulaire 7 n'est réalisé que sur l'une des faces de la lame, ainsi que montré dans la figure 2. Il peut bien entendu, bien que non nécessaire, être réalisé sur les deux faces de la lame.

Ce poinçonnage 7 permet d'obtenir par écrasement et déplacement de matière, un bossage aplati 7A ou 7B sur chacune des deux branches, assurant l'écartement des deux branches de part et d'autre du poinçonnage et leur mise en contact en pression sur la largeur du poinçonnage. Il permet aussi d'obtenir une épaisseur réduite de la lame à son niveau et en particulier des bords en contact en pression des bossages, qui participent donc à une bonne pénétration des bords de la fente à travers l'épaisseur totale de l'isolant du conducteur.

Ces deux bossages 7A et 7B provoquent aussi l'ouverture en son milieu de la base tronquée du V de l'entrée 5, cette base tronquée étant simplement fendue mais non ouverte initialement. Les deux parties de la base tronquée ainsi ouverte définissent directement les deux pointes acérées 5A, 5B en regard l'une de l'autre, constituant l'étage de sectionnement d'isolant, et se prolongent jusqu'au poinçonnage 7 par un court passage 5C allant en se rétrécissant.

Le poinçon d'exécution du poinçonnage précité 7 est illustré à échelle sensiblement double dans la figure 3 et désigné sous la référence globale 10. Son extrémité 11 de montage dans un porte poinçon est de section sensiblement carrée. Sa partie terminale opposée d'emboutissage est de section réduite par la présence de deux chanfreins terminaux 12 sur deux de ses faces latérales opposées. L'extrémité d'emboutissage 13 est définie en bout de ces deux chanfreins 12 par une arête terminale arrondie entre eux.

## Revendications

1. Contact autodénudant constitué par une lame conductrice comportant au moins une fente (2), deux branches élastiques (3, 4) définies sur ladite lame, de part et d'autre de chaque fente, et une entrée (5) de conducteur isolé couplée à une première extrémité de ladite fente, par un étage (5A, 5B, 5C) de sectionnement d'isolant, et présentant des portions d'épaisseur réduite prévues sur lesdites branches le long d'au moins une partie de ladite fente, caractérisé en ce que lesdites portions d'épaisseur réduite constituent un poinçonnage unique de refoulement de matière (7), sensiblement rectangulaire et réalisé simultanément sur les seules parties desdites deux branches élastiques (3, 4) situées de part et d'autre sensiblement de ladite première extrémité de ladite fente (2), mais prévu non attenant à ladite entrée (5) de conducteur isolé, et en ce que lesdites branches (3, 4) de part et d'autre de chaque fente (2) sont à bords rectilignes en vis-à-vis et en contact en pression sur l'axe de ladite fente, uniquement le long sensiblement de la dimension correspondante de ladite largeur dudit poinçonnage (7).

2. Contact autodénudant selon la revendication 1, et dont ladite entrée de conducteur isolé est une découpe sensiblement en forme de V au fond duquel débouche axialement ladite fente, caractérisé en ce que ledit fond du V de ladite entrée est ouvert par ledit poinçonnage (7) pour former ledit étage de sectionnement (5A, 5B) prolongé par un court passage axial (5C) allant en se rétrécissant depuis le fond dudit V d'entrée jusqu'audit poinçonnage.

## Patentansprüche

1. Kontakt ohne vorheriges Abisolieren, bestehend aus einem leitenden Plättchen, das mindestens einen Schlitz (2), zwei elastische Zweige (3, 4), die zu beiden Seiten jedes Schlitzes am Plättchen ausgebildet sind, und einen Einlaß für den isolierten Leiter aufweist, der an ein erstes Ende des Schlitzes über einen Bereich (5A, 5B, 5C) zum Durchschneiden der Isolierung gekoppelt ist und Bereiche verringerter Dicke auf den Zweigen entlang mindestens eines Teils des Schlitzes besitzt, dadurch gekennzeichnet, daß die Bereiche verringerter Dicke von einer gemeinsamen Prägung (7) gebildet werden, bei der Material weggedrückt wird, die im wesentlichen rechtwinklig geformt und zugleich auf den beiden elastischen Zweigen (3, 4) zu beiden Seiten des ersten Endes des Schlitzes (2), aber nicht in unmittelbarem Anschluß an den Einlaß (5) für den isolierten Leiter realisiert wurde, und daß die Zweige (3, 4) zu beiden Seiten jedes Schlitzes (2) einander gegenüberliegend geradlinige Ränder besitzen, die in Druckkontakt entlang der Achse des Schlitzes nur im wesentlichen im Bereich der Abmessungen entsprechend der Breite der Prägung (7) stehen.

2. Kontakt nach Anspruch 1, dessen Einlaß für den isolierten Leiter einen im wesentlichen V-förmigen Ausschnitt besitzt, an dessen Grund axial der Schlitz mündet, dadurch gekennzeichnet, daß der Grund des V-förmigen Ausschnitts am Einlaß durch die Prägung (7) geöffnet wird, um den durch eine kurze axiale Passage (5C) verlängerten Bereich (5A, 5B) für das Durchschneiden der Isolierung zu bilden, wobei sich diese Passage (5C) vom Grund des V-förmigen Ausschnitts am Einlaß bis zur Prägung verengt.

## Claims

1. An insulation-displacement contact constituted by a conductive blade having at least one slot (2), two resilient branches (3, 4) defined in said blade on either side of each slot, and an inlet (5) for an insulated conductor leading to a first end of said slot via an insulation slicing stage (5A, 5B, 5C), and having portions of reduced thickness provided on said branches along at least a portion of said slot, the contact being characterized in that said portions of reduced thickness constitute a single material-displacing stamping (7) that is substantially rectangular in shape and that is formed simultaneously on those portions only of said two resilient branches (3, 4) that are situated on either side of said slot and substantially at said first end of said slot (2) but not actually touching said inlet (5) for the insulated conductor, and in that said branches (3, 4) on either side of each slot (2) have facing rectilinear edges that come into contact under pressure on the axis of said slot solely substantially along the dimension corresponding to said width of said stamping (7).

2. An insulation-displacement contact according to claim 1, and in which said insulated conductor inlet is a cutout that is substantially V-shaped with the bottom thereof opening out axially into said slot, characterized in that said bottom of the V-shaped of said inlet is opened by said stamping (7) so as to form said slicing stage (5A, 5B) which is extended by a tapering short axial passage (5C) going from the bottom of said inlet V-shape as far as said stamping.
